# EUROPÄISCHE PATENTANMELDUNG

(11) **EP 3 805 566 A1**
(43) Veröffentlichungstag der Anmeldung: **14.04.2021**
(21) Anmeldenummer: 20201241.5
(22) Anmeldetag: 12.10.2020
(51) Int. Cl.: F04D 19/00, E21F 1/00, F04D 25/02, F04D 29/60

(54) **TUNNELBELÜFTUNGSANLAGE**

(30) Priorität: 11.10.2019 DE 102019127517; 21.07.2020 DE 102020119263
(71) Anmelder: Wettertechnik GmbH, 45307 Essen (DE)
(72) Erfinder: Rittmann, Werner, 45309 Essen (DE)
(74) Vertreter: Patentanwälte Bals & Vogel

(57) **Zusammenfassung**

Die Erfindung betrifft eine Tunnelbelüftungsanlage (100), aufweisend: mindestens einen Ventilator (10) zum Ansaugen und/oder Absaugen von Luft und einen Motor (20) zum Antreiben des Ventilators (10). Hierzu ist es erfindungsgemäß vorgesehen, dass der Motor (20) mithilfe eines Brennstoffs (H2) angetrieben wird.

## Beschreibung

Die Erfindung betrifft eine Tunnelbelüftungsanlage nach dem Oberbegriff des unabhängigen Vorrichtungsanspruches sowie ein Verfahren zum Belüften von Tunneln und/oder Schachtanlagen mithilfe einer entsprechenden Tunnelbelüftungsanlage nach dem Oberbegriff des unabhängigen Verfahrensanspruches.

Tunnelbelüftungsanlagen sind grundsätzlich bekannt. Zumeist werden die Tunnelbelüftungsanlagen mit Ventilatoren ausgestattet, die frische Luft in die Tunnel ansaugen und/oder alte Luft aus den Tunneln absaugen können. Zum Antreiben von Ventilatoren werden oft benzinbetriebene Verbrennungsmotoren verwendet. Die benzinbetriebenen Verbrennungsmotoren haben jedoch den Nachteil der giftigen Abgase. Als Alternative zu Verbrennungsmotoren können die Elektromotoren dienen. Im Anwendungsbereich von Tunnel- und/oder Schachtanlagen fehlen häufig die notwendigen elektrischen Anschlüsse, um die Elektromotoren der Belüftungsanlagen mit elektrischer Energie zu versorgen.

Der Erfindung liegt daher eine Aufgabe zugrunde, eine verbesserte Tunnelbelüftungsanlage bereitzustellen, die die oben beschriebenen Nachteile zumindest zum Teil überwindet. Insbesondere ist es Aufgabe der Erfindung, eine verbesserte Tunnelbelüftungsanlage zur Verfügung zu stellen, die einfach aufgebaut ist, die einfach zu bedienen ist, die mobil aufstellbar ist und/oder die umweltfreundlich betrieben werden kann. Zudem ist es Aufgabe der Erfindung, ein entsprechendes Verfahren zum Belüften von Tunneln und/oder Schachtanlagen bereitzustellen.

Die voranstehende Aufgabe wird gelöst durch eine Tunnelbelüftungsanlage, die insbesondere beim Tunnel- und/oder Schachtbau und/oder in den Bereichen, wo mit wassergefährdenden Stoffen gearbeitet wird, sowie in Umweltschutzgebieten, eingesetzt werden kann, mit den Merkmalen des unabhängigen Vorrichtungsanspruches, insbesondere aus dem kennzeichnenden Teil. Zudem wird die erfindungsgemäße Aufgabe gelöst durch ein Verfahren zum Belüften von Tunneln und/oder Schachtanlagen mithilfe einer entsprechenden Tunnelbelüftungsanlage mit den Merkmalen des unabhängigen Verfahrensanspruches, insbesondere aus dem kennzeichnenden Teil. Weitere Merkmale und Details der Erfindung ergeben sich aus den jeweiligen Unteransprüchen, der Beschreibung und den Zeichnungen. Dabei gelten Merkmale und Details, die im Zusammenhang mit einzelnen erfindungsgemäßen Aspekten beschrieben sind, selbstverständlich auch im Zusammenhang mit den anderen erfindungsgemäßen Aspekten und jeweils umgekehrt, sodass bezüglich der Offenbarung zu den einzelnen Erfindungsaspekten stets wechselseitig Bezug genommen wird bzw. werden kann.

Die Erfindung stellt eine Tunnelbelüftungsanlage bereit, aufweisend: mindestens einen Ventilator zum Ansaugen und/oder Absaugen von Luft und einen Motor zum Antreiben des Ventilators. Hierbei ist es vorgesehen, dass der Motor mithilfe eines Brennstoffs, insbesondere Wasserstoff (H₂), (direkt oder indirekt) angetrieben wird.

Der Erfindungsgedanke liegt dabei darin, dass der Motor umweltfreundlich (direkt oder indirekt) angetrieben wird. Mithilfe eines Brennstoffs direkt angetrieben zu werden, heißt im Sinne der Erfindung, dass der Motor direkt mit dem Brennstoff betrieben wird, bspw. der Motor wandelt den Brennstoff in eine andere Energieform, insbesondere mechanische Energie, um. Der Motor kann dabei bspw. als ein Verbrennungsmotor ausgeführt sein, der den Brennstoff, bspw. in Form von Wasserstoff, verbrennt, um den Ventilator anzutreiben. Hierbei wird die thermische Energie der Verbrennung in die mechanische Bewegungsenergie des Ventilators umgewandelt.

Mithilfe eines Brennstoffs indirekt angetrieben zu werden, heißt im Sinne der Erfindung, dass der Motor indirekt mit dem Brennstoff angetrieben wird. Der Motor kann dabei bspw. als ein Elektromotor ausgeführt sein, der von einer Brennstoffzelleneinheit mit elektrischer Energie versorgt wird. Die Brennstoffzelleneinheit wandelt den Brennstoff, bspw. in Form von Wasserstoff, und einen sauerstoffhaltigen Reaktanten, bspw. in Form einer einfachen Umgebungsluft, in elektrische Energie und Wasser um. Hierbei wird die elektrochemische Energie der Umwandlung in die elektrische Energie zum Betreiben des Elektromotors und somit zum Antreiben des Ventilators umgewandelt.

Der Brennstoff kann dabei in Brennstofftanks bereitgestellt werden, die als austauschbare Tankflaschen ausgeführt sein können und/oder die, bspw. an einer Tankstelle; befüllt bzw. betankt werden können. Als Tankflaschen sind dabei Druckflaschen (ca. bis max. 300 bar oder max. ca. 700 bar), Flaschen mit einer Kühlung zur Aufbewahrung von Flüssiggas und/oder Metallgittertanks mit Heizung zum Binden von Wasserstoffionen.

Somit kann eine verbesserte Tunnelbelüftungsanlage zur Verfügung gestellt werden, die einfach aufgebaut ist, die einfach zu bedienen ist, die mobil aufstellbar ist und die umweltfreundlich betrieben werden kann.

Ferner kann die Erfindung bei einer Tunnelbelüftungsanlage vorsehen, dass der Motor in Form eines Elektromotors ausgebildet ist. Hierbei wird der Motor indirekt mit dem Brennstoff angetrieben. Die Vorteile eines Elektromotors liegen darin, dass der Elektromotor keine Abgase produziert und schnell, nahezu ohne Verzögerung, eine erforderliche Leistung bereitstellt. Ein weiterer Vorteil eines Elektromotors liegt in der leistungselektronischen Steuerung, die die Funktionalität der Tunnelbelüftungsanlage erweitern kann. Die Funktionalität der Tunnelbelüftungsanlage kann bspw. durch ein schnelles Wechseln der Strömungsrichtung und/oder durch gezieltes Einstellen einer gewünschten Strömungsgeschwindigkeit erweitert werden.

Weiterhin kann die Erfindung bei einer Tunnelbelüftungsanlage vorsehen, dass eine, insbesondere modular aufgebaute, Brennstoffzelleneinheit vorgesehen ist (um elektrische Energie zu erzeugen), die den Brennstoff, insbesondere Wasserstoff, nutzt, um den Motor mit elektrischer Energie zu versorgen. Der größte Vorteil einer Brennstoffzelleneinheit ist die umweltfreundliche Energiegewinnung ohne schädliche Abgase. Die Vorteile einer modular aufgebauten Brennstoffzelleneinheit können darin liegen, dass die Brennstoffzelleneinheit je nach gewünschter Anwendung und nach verfügbaren Bauraum flexibel zusammengestellt werden kann, und dass die Module leicht, bspw. zwecks Wartung, ausgetauscht werden können.

Vorteilhafterweise kann die Brennstoffzelleneinheit ein Wasserausscheidungsreservoir aufweisen. Mithilfe eines Wasserausscheidungsreservoirs kann das Produktwasser (auch Abwasser genannt) der Brennstoffzelleneinheit aufgesammelt und nach Bedarf, bspw. für ein Wassermanagement der Brennstoffzelleneinheit, z. B. zur Befeuchtung der Membran(en) der Brennstoffzelleneinheit, wiederverwendet werden. Hierzu kann das Wasserausscheidungsreservoir einen Rückführungspfad zur Brennstoffzelleneinheit aufweisen.

Des Weiteren kann die Erfindung vorsehen, dass die Brennstoffzelleneinheit mindestens einen elektrischen Anschluss, insbesondere in Form einer Steckdose, aufweist, um mindestens einen weiteren Verbraucher neben dem Motor mit elektrischer Energie zu versorgen. Im Anwendungsbereich von Tunnel- und/oder Schachtbau werden viele Maschinen, wie z. B. Bohrmaschinen und Kompressoren, betrieben, die als Verbraucher mit elektrischer Energie versorgt werden müssen. Die Brennstoffzelleneinheit kann durch einen elektrischen Anschluss eine einfache Möglichkeit bieten, solche Maschinen als Verbraucher einfach und bequem vor Ort mit elektrischer Energie zu versorgen.

Zudem ist es im Rahmen der Erfindung denkbar, dass die Brennstoffzelleneinheit ein Temperiersystem aufweisen kann, um die Brennstoffzelleneinheit auf eine geeignete Betriebstemperatur zu temperieren (d. h. aufzuwärmen oder zu kühlen). Das Temperiersystem kann vorteilhafterweise dazu dienen, die Brennstoffzelleneinheit bei tiefen Temperaturen unterhalb einer geeigneten Betriebstemperatur aufzuheizen und bei hohen Temperaturen, bspw. im Betrieb der Brennstoffzelleneinheit, auf eine geeignete Betriebstemperatur abzukühlen. Somit kann ein zuverlässiger und effizienter Betrieb der Brennstoffzelleneinheit sichergestellt werden.

Außerdem kann es vorgesehen sein, dass der Motor in Form eines Verbrennungsmotors, insbesondere eines Ottomotors oder einer Gasturbine ausgebildet ist, der mit dem Brennstoff direkt angetrieben wird. Die Vorteile eines Verbrennungsmotors können darin liegen, dass der Verbrennungsmotor ein einfaches, kostengünstiges und robustes Bauteil ist.

Vorteilhafterweise kann der Motor, insbesondere in Form eines Verbrennungsmotors, eine Ausgangswelle aufweisen, die in einer mechanischen Wirkverbindung, bspw. über ein Getriebe, mit einer Eingangswelle des Ventilators steht oder direkt mit der Eingangswelle des Ventilators drehfest verbunden ist. Auf diese Weise kann ein einfacher, kostengünstiger und platzsparender Aufbau der Tunnelbelüftungsanlage ermöglicht werden.

Nach einem weiteren Vorteil der Erfindung kann für den Motor, insbesondere in Form eines Verbrennungsmotors, ein Startergenerator vorgesehen sein, um (in seiner Funktion als Anlasser) den Motor zu beschleunigen (beim Starten anzukurbeln und/oder im laufenden Betrieb beim Antreiben des Ventilators zu unterstützen) und/oder (in seiner Funktion als Generator) einen elektrischen Energiespeicher aufzuladen. Somit kann ein schnelles Starten des Motors sichergestellt werden und die mechanische Energie beim Auslaufen des Motors wieder in die elektrische Energie umgewandelt werden. Wenn der Brennstoff verbraucht ist und/oder wenn der Motor die erforderliche Leistung nicht bzw. nicht alleine bereitstellen kann, kann der Startergenerator den Motor im laufenden Betrieb beim Antreiben des Ventilators unterstützen.

Ferner kann die Erfindung bei einer Tunnelbelüftungsanlage vorsehen, dass ein elektrischer Energiespeicher vorgesehen ist, um den Motor, insbesondere in Form eines Elektromotors, bspw. bei Ausfall oder beim Betanken einer Brennstoffzelleneinheit, mit elektrischer Energie zu versorgen und/oder um den Motor, insbesondere in Form eines Verbrennungsmotors, über einen Startergenerator zu beschleunigen. Auf diese Weise kann die Ausfallsicherheit im Betrieb der Tunnelbelüftungsanlage sichergestellt werden und die Nutzung der elektrischen Energie innerhalb der Anlage verbessert werden.

Weiterhin kann die Erfindung bei einer Tunnelbelüftungsanlage vorsehen, dass eine Sensoreinheit vorgesehen ist, um den Brennstoffgehalt in der die Tunnelbelüftungsanlage angrenzenden Luft zu sensieren und/oder die Luftqualität der die Tunnelbelüftungsanlage angrenzenden Luft zu untersuchen. Auf diese Weise kann sichergestellt werden, dass der Brennstoffgehalt in der die Tunnelbelüftungsanlage angrenzenden Luft überwacht wird, um ein Ansammeln an explosiven Mengen an Brennstoff zu vermeiden. Durch Überwachen der Luftqualität kann außerdem sichergestellt werden, dass die Luft zum Atmen stets überprüft wird, um die Gesundheit der Bergarbeiter nicht zu gefährden, oder dass die Luft zum Betreiben der Brennstoffzelleneinheit den Erfordernissen der Brennstoffzelleneinheit genügt.

Des Weiteren kann die Erfindung bei einer Tunnelbelüftungsanlage ein, insbesondere modular aufgebauter, Brennstofftank für den Brennstoff, vorzugsweise mit mehreren austauschbar ausführbaren Tankflaschen, vorsehen. Der Brennstofftank und/oder die Tankflaschen können/kann dabei für die Speicherung von Brennstoff in Gasform unter Druck, bspw. in Drucktanks, für die Speicherung von Brennstoff in Flüssigform, bspw. in Tanks mit entsprechender Kühlung, oder für die Speicherung von Brennstoff in lonenform, bspw. in Metallgitter mit entsprechender Heizung, ausgeführt sein. Der Vorteil von modular aufgebauten Brennstofftanks liegt in der Flexibilität der Bevorratung des Brennstoffs. Der Vorteil von austauschbaren Tankflaschen liegt in der Einfachheit des Austauschs und der Wiederbefüllung sowie in der Gewichts- sowie Bauraumanpassung an die gewünschte Anwendung und an die Umgebung vor Ort.

Vorteilhafterweise kann mindestens ein Füllstandsensor für den Brennstofftank, insbesondere jeweils ein Füllstandsensor für jede Tankflasche des Brennstofftanks, vorgesehen sein. Auf diese Weise kann der Füllstand des Brennstofftanks und/oder der Tankflaschen des Brennstofftanks überwacht werden, um sicherstellen zu können, dass der Brennstofftank bzw. die Tankflaschen des Brennstofftanks rechtzeitig wiederaufgefüllt oder ausgetauscht werden und, dass ein ununterbrochener Betrieb der Brennstoffzelleneinheit ermöglicht werden kann.

Nach einem besonderen Vorteil der Erfindung kann ein Sauerstofftank vorgesehen sein, um bspw. eine Brennstoffzelleneinheit mit einem sauerstoffhaltigen Reaktanten zu versorgen. Da im Bereich von Tunnel- und/oder Schachtbau oft Bauschutt und/oder Feinstaub in der Luft sind, kann diese Luft ungeeignet sein, um die Brennstoffzelleneinheit zu betreiben. Durch die Bevorratung des Sauerstoffs in einem Sauerstofftank kann der Betrieb der Brennstoffzelleneinheit stets sichergestellt werden.

Zudem kann die Erfindung bei einer Tunnelbelüftungsanlage eine Steuereinheit vorsehen, die dazu ausgeführt ist, die Tunnelbelüftungsanlage in Abhängigkeit von Eingabebefehlen eines Benutzers und/oder in Abhängigkeit von Sensordaten einer Sensoreinheit, insbesondere automatisch und/oder autonom, anzusteuern. Mithin kann ein intelligentes System zur Verfügung gestellt werden, welches manuell, automatisch und/oder sogar autonom betrieben werden kann. Ein Benutzer kann bspw. die Tunnelbelüftungsanlage, insbesondere den Ventilator, manuell für eine bestimmte Zeit, für eine intervallartige Inbetriebnahme und/oder für eine stoßweise Lüftung des Tunnels oder Ähnliches einstellen. Hierzu kann die Steuereinheit derart ausgeführt sein, dass dem Benutzer durch die Steuereinheit automatisierte Programme zum Betreiben des Ventilators, bspw. über eine Benutzerschnittstelle in Form eines Touchdisplays und/oder eines Tasten-Eingabefeldes, vorgeschlagen werden. Die Benutzerschnittstelle kann bspw. an einem Ventilator-Gehäuse vorgesehen sein. Zudem ist es denkbar, dass die Steuereinheit derart ausgeführt sein kann, dass dem Benutzer durch die Steuereinheit eine Möglichkeit, bspw. über eine Benutzerschnittstelle in Form eines Touchdisplays und/oder eines Tasten-Eingabefeldes, gegeben wird, diverse Einstellungen zum Betreiben des Ventilators, wie z. B. Zeit, Dauer, Intervall, Betriebsart usw. im Einzelnen manuell vornehmen zu können. Ein autonomes Betreiben einer Tunnelbelüftungsanlage kann vorsehen, dass die Steuereinheit mit einer Sensoreinheit kommunizieren und anhand von Sensordaten (Brennstoffgehalt, Luftqualität usw.) die Tunnelbelüftungsanlage entsprechend ansteuern kann.

Außerdem kann die Erfindung bei einer Tunnelbelüftungsanlage eine Leuchteinheit bzw. eine Lichteinheit vorsehen, bspw. umfassend mindestens eine Lampe oder eine LED, um mindestens einen Bereich um die Tunnelbelüftungsanlage herum auszuleuchten. Beim Tunnel- und/oder Schachtbau kann es oft sehr dunkel sein. Mithilfe einer Leuchteinheit kann sichergestellt werden, dass beim Tunnel- und/oder Schachtbau ausreichend Licht für die Bauarbeiten zur Verfügung steht. Die Leuchteinheit kann bspw. an einem Ventilator-Gehäuse angeordnet sein.

Ferner ist es im Rahmen der Erfindung denkbar, dass die Leuchteinheit dazu ausgeführt sein kann, eine Präsenz eines Benutzers in einem Bereich um die Tunnelbelüftungsanlage herum zu erfassen. Somit kann der Vorteil erreicht werden, dass die Leuchteinheit energiesparend, insbesondere in unterschiedlichen Modi, bspw. in einem Betriebsmodus zum Ausleuchten einer Umgebung bzw. mindestens eines Bereiches um die Tunnelbelüftungsanlage herum und/oder in einem Sensormodus zum Sensieren eines Benutzers in der Nähe der Tunnelbelüftungsanlage, betrieben wird. Nur wenn ein Benutzer in der Nähe der Tunnelbelüftungsanlage erfasst wird, kann die Leuchteinheit in den Betriebsmodus zum Ausleuchten der Umgebung bzw. mindestens eines Bereichs um die Tunnelbelüftungsanlage herum überführt werden. Zum Erfassen eines Benutzers kann die Leuchteinheit in dem Sensormodus als eine optische Sensoreinheit betrieben werden, die bspw. einen Lichtsender und einen Lichtempfänger sowie ggf. eine entsprechende Auswert- und/oder Steuerelektronik innerhalb der Leuchteinheit aufweisen kann.

Weiterhin kann die Erfindung bei einer Tunnelbelüftungsanlage eine Filtereinheit vorsehen, um die durch den Ventilator angesaugte Luft zu filtern. Somit kann eine ausreichende Luftqualität für die Atemluft bei Bergarbeiten sichergestellt werden.

Des Weiteren kann die Erfindung bei einer Tunnelbelüftungsanlage eine weitere Filtereinheit vorsehen, um die Luft entsprechend den Erfordernissen einer Brennstoffzelleneinheit zu filtern. Somit kann die Luft in ausreichender Qualität (ausreichender Sauerstoffgehalt, keine schädlichen Staubpartikel usw.) an die Brennstoffzelleneinheit bereitgestellt werden.

Zudem kann die Erfindung bei einer Tunnelbelüftungsanlage vorsehen, dass der mindestens eine Ventilator dazu ausgeführt ist, die Luft in einen Tunnel anzusaugen oder die Luft aus dem Tunnel abzusaugen. Das Ansaugen von Luft, bspw. von außerhalb des Tunnels in den Tunnel hinein, kann zum Befördern der frischen Atemluft in den Tunnel dienen. Das Absaugen von Luft, bspw. aus dem Tunnel nach draußen, kann dazu dienen, die staubige Luft, bspw. nach einem Sprengen, aus dem Tunnel abzuführen.

Vorteilhafterwiese kann der mindestens eine Ventilator ein Schutzgitter aufweisen. Somit kann die Verletzungsgefahr an den Ventilatorblättern reduziert werden.

Nach einem weiteren Vorteil kann der mindestens eine Ventilator ein Stellsystem aufweisen, um die Luftflussrichtung einzustellen. Die Umstellung von Luftflussrichtung kann zum Umschalten des Ventilators von Absaugen auf Ansaugen sowie zum Orientieren des Ventilators im Allgemeinen helfen.

Außerdem kann die Erfindung bei einer Tunnelbelüftungsanlage vorsehen, dass der mindestens eine Ventilator dazu ausgeführt ist, zwischen einer Ansaugseite und einer Druckseite ein Druckverhältnis zwischen 1 und 1,3, insbesondere zwischen 1 und 1,1, vorzugsweise 1,03, aufzubauen. Somit kann ein ausreichender Stromfluss durch den Ventilator zum Austauschen der Luft sichergestellt werden und zugleich die Strömung sowie Geräusche im Betrieb des Ventilators niedrig gehalten werden.

Ferner kann die Erfindung bei einer Tunnelbelüftungsanlage vorsehen, dass der mindestens eine Ventilator als ein Axialventilator ausgeführt ist. Ein Axialventilator kann vorteilhaft sein, um die Luft entlang des Tunnels zu befördern bzw. die Strömungsrichtung der Luft entlang des Tunnels auszurichten.

Weiterhin kann die Erfindung bei einer Tunnelbelüftungsanlage vorsehen, dass der mindestens eine Ventilator derart, insbesondere mit großflächigen Schaufeln, ausgeführt ist, um bei einer, relativ kleinen, Drehzahl zwischen 1 bis 10 Umdrehungen pro Minute, insbesondere 1 bis 3 Umdrehungen pro Minute, einen großen Volumenstrom an Luft von 40 bis 100 m³ pro Minute, vorzugsweise 70 bis 100 m³ pro Minute, zu befördern. Auf diese Weise kann ein effizienter Betrieb der Tunnelbelüftungsanlage ermöglicht werden bei einer reduzierten Geräuschkulisse und nicht allzu störender Luftströmung. Grundsätzlich ist es aber auch denkbar, dass die Schaufeln derart ausgelegt sein können, dass die benötigte Luftmenge an z. B. die Anzahl der Personen, und/oder Geräte und/oder Fahrzeuge angepasst, bspw. erhöht, werden kann.

Des Weiteren kann die Erfindung bei einer Tunnelbelüftungsanlage ein, insbesondere ausfahrbares, Rädersystem vorsehen, um den Ventilator und/oder den Motor zu bewegen.

Somit können die Mobilität und vereinfachte Inbetriebnahme der Tunnelbelüftungsanlage sichergestellt werden. Das Rädersystem kann vorzugsweise dazu ausgeführt sein, auf Schienen und/oder auf, bspw. ebenen, Straßen zu fahren.

Zudem ist es im Rahmen der Erfindung denkbar, dass mehrere Ventilatoren hintereinander angeordnet sein können. Somit kann nicht nur der Frischluftbedarf entlang des Tunnels gedeckt werden, sondern auch die Strömungskennlinie der Gesamtanlage verbessert werden.

Vorteilhafterweise kann für jeden von den mehreren Ventilatoren jeweils ein Motor vorgesehen sein. Somit kann ein modularer Aufbau der Tunnelbelüftungsanlage ermöglicht werden, sodass eine unterschiedliche Anzahl von Ventilatoren an unterschiedlichen Plätzen flexibel aufgestellt werden kann. Grundsätzlich ist es aber auch denkbar, dass ein gemeinsamer Motor für mehrere Ventilatoren vorgesehen sein kann.

Nach einem weiteren Vorteil kann für jeden von den mehreren Motoren jeweils eine Brennstoffzelleneinheit vorgesehen sein. Somit kann ein modularer Aufbau der Tunnelbelüftungsanlage ermöglicht werden, sodass eine unterschiedliche Anzahl von Ventilatoren an unterschiedlichen Plätzen flexibel aufgestellt werden kann. Grundsätzlich ist es aber auch denkbar, dass eine gemeinsame Brennstoffzelleneinheit für mehrere Motoren vorgesehen sein kann. Im Falle einer Brennstoffzelleneinheit muss lediglich ein Kabel zum jeweiligen Motor verlegt werden, um mehrere Motoren mit elektrischer Energie versorgen zu können.

Wenn in den Tunneln gleisgebundene Fahrzeuge arbeiten, kann die erfindungsgemäße Tunnelbelüftungsanlage (zumindest zum Teil) vorzugsweise mithilfe eines Anhängers, bspw. in Form eines Trolleys, transportiert werden. Hierzu kann der Anhänger eine Kupplung aufweisen, um den Anhänger an eine Arbeitsmaschine anzubinden. Vorzugsweise kann der Anhänger Räder aufweisen, die bspw. dazu geeignet sind, auf Schienen und/oder auf Straßen zu fahren.

Weiterhin wird die erfindungsgemäße Aufgabe durch ein Verfahren zum Belüften von Tunneln und/oder Schachtanlagen mithilfe einer Tunnelbelüftungsanlage gelöst, die insbesondere wie oben beschrieben ausgeführt sein kann, aufweisend: mindestens einen Ventilator zum Ansaugen und/oder Absaugen von Luft und einen Motor zum Antreiben des Ventilators. Hierzu ist es erfindungsgemäß vorgesehen, dass der Motor mithilfe eines Brennstoffs angetrieben wird. Mithilfe des erfindungsgemäßen Verfahrens werden die gleichen Vorteile gelöst, die oben im Zusammenhang mit der erfindungsgemäßen Tunnelbelüftungsanlage beschrieben wurden. Auf diese Vorteile wird vorliegend vollumfänglich Bezug genommen.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
- Figur 1: eine schematische Darstellung einer Tunnelbelüftungsanlage im Sinne der Erfindung,
- Figur 2: eine schematische Darstellung einer Tunnelbelüftungsanlage im Sinne der Erfindung,
- Figur 3: eine schematische Darstellung eines Tunnels mit mehreren Tunnelbelüftungsanlagen im Sinne der Erfindung und
- Figur 4: eine schematische Darstellung eines Anhängers für eine Tunnelbelüftungsanlage im Sinne der Erfindung.

In den nachfolgenden Figuren werden für die gleichen technischen Merkmale auch von unterschiedlichen Ausführungsbeispielen die identischen Bezugszeichen verwendet. In der Regel werden die Bezugszeichen von den gleichen Ausführungsbeispielen nur einmal beschrieben.

Die Figuren 1 und 2 zeigen jeweils eine beispielhafte Ausgestaltung einer erfindungsgemäßen Tunnelbelüftungsanlage 100. Der Tunnelbelüftungsanlage 100 gemäß den Figuren 1 und 2 ist gemein, dass mindestens ein Ventilator 10 zum Ansaugen und/oder Absaugen von Luft und ein Motor 20 zum Antreiben des Ventilators 10 im Rahmen der Anlage vorgesehen sind. Die Erfindung sieht hierzu vor, dass der Motor 20 mithilfe eines Brennstoffs H2, insbesondere eines Wasserstoffs, (direkt gemäß der Figur 2 oder indirekt gemäß der Figur 1) angetrieben wird. Somit kann ein umweltfreundlicher Betrieb der Tunnelbelüftungsanlage 100 ermöglicht werden.

Zum direkten Antrieb des Motors 20 mithilfe des Brennstoffs H2 gemäß der Figur 2 kann der Motor 20 bspw. als ein Verbrennungsmotor 22, z. B. in Form eines Ottomotors oder einer Gasturbine, ausgeführt sein. Der Verbrennungsmotor 22 verbrennt den Brennstoff H2, bspw. in Form von Wasserstoff, direkt, um den Ventilator 10 anzutreiben.

Zum indirekten Antrieb des Motors 20 mithilfe des Brennstoffs H2 gemäß der Figur 1 kann der Motor 20 bspw. als ein Elektromotor 21 ausgeführt sein, der von einer Brennstoffzelleneinheit 30 mit elektrischer Energie versorgt wird. Die Brennstoffzelleneinheit 30 wandelt den Brennstoff H2, bspw. in Form von Wasserstoff, und einen sauerstoffhaltigen Reaktanten, bspw. in Form einer einfachen Umgebungsluft, in elektrische Energie und Wasser um.

Wie es die Figur 1 zeigt, ist zwischen der Brennstoffzelleneinheit 30 und dem Motor 20 ein Kabel 33 durchgeführt, um den Motor 20 mit elektrischer Energie zu versorgen.

Gemäß der Figur 1 kann die Brennstoffzelleneinheit 30 modular aufgebaut sein. Eine Brennstoffzelleneinheit 30 ermöglicht eine umweltfreundliche Energiegewinnung. Eine modular aufgebaute Brennstoffzelleneinheit 30 kann vorteilhafterweise je nach gewünschter Anwendung und/oder nach verfügbarem Bauraum flexibel zusammengestellt werden. Außerdem können bei einer modular aufgebauten Brennstoffzelleneinheit 30 die Module leicht, bspw. zwecks Wartung, ausgetauscht werden.

Für die Brennstoffzelleneinheit 30 gemäß der Figur 1 kann weiterhin ein Wasserausscheidungsreservoir 32 vorgesehen sein, um das Produktwasser in Folge einer elektrochemischen Reaktion in der Brennstoffzelleneinheit 30 aufsammeln und nach Bedarf, bspw. zur Befeuchtung der Membran(en) der Brennstoffzelleneinheit 30, bereitstellen zu können. Hierzu kann das Wasserausscheidungsreservoir 32 einen nicht gezeigten Rückführungspfad zur Brennstoffzelleneinheit 30 aufweisen.

Mithilfe der Brennstoffzelleneinheit 30 gemäß der Figur 1 kann weiterhin mindestens ein elektrischer Anschluss 31, bspw. in Form einer Steckdose, bereitgestellt werden, um mindestens einen weiteren Verbraucher, bspw. eine Bohrmaschine, neben dem Motor 20 mit elektrischer Energie versorgen zu können.

Ferner kann die Brennstoffzelleneinheit 30 gemäß der Figur 1 ein Temperiersystem T aufweisen, um die Brennstoffzelleneinheit 30 auf eine geeignete Betriebstemperatur zu temperieren, d. h. zu erwärmen und/oder zu kühlen.

Der Motor 20 gemäß der Figur 2, insbesondere in Form eines Verbrennungsmotors, kann eine Ausgangswelle W2 aufweisen, die in einer mechanischen Wirkverbindung, bspw. über ein Getriebe, mit einer Eingangswelle W1 des Ventilators 10 steht oder direkt mit der Eingangswelle W1 des Ventilators 10 verbunden sein kann.

Darüber hinaus kann für den Motor 20 gemäß der Figur 2, insbesondere in Form eines Verbrennungsmotors 22, ein Startergenerator SG vorgesehen sein, um (in seiner Funktion als Anlasser) den Motor 20 anzukurbeln oder den Motor 20 beim Abtreiben des Ventilators 10 zu unterstützen und/oder (in seiner Funktion als Generator) einen elektrischen Energiespeicher E aufzuladen, bspw. wenn der Motor 20 ausläuft.

Im Rahmen der Erfindung kann gemäß der Figur 1 und der Figur 2 ein elektrischer Energiespeicher E vorgesehen sein, um den Motor 20 im Falle der Figur 1 bei Ausfall oder beim Betanken der Brennstoffzelleneinheit 30 mit elektrischer Energie zu versorgen und/oder im Falle der Figur 2 den Motor 20 über einen Startergenerator SG zu beschleunigen.

Im Rahmen der Erfindung kann gemäß den Figuren 1 und 2 eine Sensoreinheit 40 vorgesehen sein, um den Brennstoffgehalt in der die Tunnelbelüftungsanlage 100 angrenzenden Luft zu sensieren und/oder die Luftqualität der die Tunnelbelüftungsanlage 100 angrenzenden Luft auf Atemqualität zu untersuchen.

Gemäß der Figur 1 kann bei einer Tunnelbelüftungsanlage 100 ein, insbesondere modular aufgebauter, Brennstofftank 23 für den Brennstoff H2, vorzugsweise mit mehreren austauschbar ausführbaren Tankflaschen, vorgesehen sein. Der Brennstofftank 23 bzw. die Tankflaschen können dabei für die Speicherung von Brennstoff H2 in Gasform unter Druck, bspw. in Drucktanks, für die Speicherung von Brennstoff H2 in flüssiger Form, bspw. in Tanks mit entsprechender Kühlung, oder für die Speicherung von Brennstoff H2 in lonenform, bspw. in Metallgitter mit entsprechender Heizung, ausgeführt sein.

Gemäß den Figuren 1 und 2 ist es denkbar, dass mindestens ein Füllstandsensor FS für den Brennstofftank 23, insbesondere jeweils ein Füllstandsensor FS für jede Tankflasche des Brennstofftanks 23, vorgesehen sein kann.

Im Rahmen der Figur 1 ist zudem denkbar, dass ein Sauerstofftank 24 vorgesehen sein kann, um die Brennstoffzelleneinheit 30 mit einem sauerstoffhaltigen Reaktanten zu versorgen.

Für die Tunnelbelüftungsanlage 100 gemäß den beiden Figuren 1 und 2 kann eine Steuereinheit 50 vorgesehen sein, die dazu ausgeführt ist, die Tunnelbelüftungsanlage 100, insbesondere den Ventilator 10 und/oder den Motor 20, in Abhängigkeit von Eingabebefehlen eines Benutzers und/oder in Abhängigkeit von Sensordaten einer Sensoreinheit 40, insbesondere automatisch und/oder autonom, anzusteuern. Die Steuereinheit 50 kann eine nicht gezeigte Benutzerschnittstelle, bspw. in Form eines Touchdisplays und/oder eines Tasten-Eingabefeldes, z. B. an einem Ventilator-Gehäuse aufweisen. Über die Benutzerschnittstelle kann ein Benutzer zum Betreiben der Tunnelbelüftungsanlage 100, insbesondere des Ventilators 10, manuelle Befehle eingeben, automatische Programme wählen oder auf einen autonomen Betrieb durch die Steuereinheit 50 umschalten.

Darüber hinaus kann die Tunnelbelüftungsanlage 100 gemäß den beiden Figuren 1 und 2 eine Leuchteinheit 60 aufweisen, um mindestens einen Bereich um die Tunnelbelüftungsanlage herum 100 auszuleuchten. Die Leuchteinheit 60 kann ferner dazu ausgeführt sein, eine Präsenz eines Benutzers in einem Bereich um die Tunnelbelüftungsanlage 100 herum zu erfassen. Die Leuchteinheit 60 kann bspw. an einem Ventilator-Gehäuse befestigt sein. Zum Ansteuern der Leuchteinheit 60 kann eine eigene Steuereinheit für die Leuchteinheit 60 vorgesehen sein oder die Steuereinheit 50 der Tunnelbelüftungsanlage 100 ausgeführt sein.

Ferner kann die Tunnelbelüftungsanlage 100 gemäß beider Figuren 1 und 2 eine Filtereinheit F1 aufweisen, um die durch den Ventilator 10 angesaugte Luft entsprechend den Erfordernissen einer Atemluft zu filtern.

Weiterhin kann die Tunnelbelüftungsanlage 100 gemäß den Figuren 1 und 2 eine weitere Filtereinheit F2 aufweisen, um die Luft entsprechend den Erfordernissen einer Brennstoffzelleneinheit 30 zu filtern.

Für den Ventilator 10 gemäß den Figuren 1 und 2 kann ein Schutzgitter 11 vorgesehen sein, um die Verletzungsgefahr an den Rotorblättern des Ventilators 10 zu reduzieren.

Im Rahmen der Erfindung kann der Ventilator 10 ein (nicht dargestelltes) Stellsystem aufweisen, um die Luftflussrichtung zwecks Absaugen oder Ansaugen sowie zum Orientieren des Ventilators im Allgemeinen umzustellen.

Der Ventilator 10 im Rahmen der Figuren 1 und 2 kann bspw. als ein Axialventilator ausgeführt sein, um die Luft entlang des Tunnels zu befördern bzw. die Strömungsrichtung der Luft entlang des Tunnels auszurichten.

Wie es die Figuren 1 und 2 weiterhin zeigen, kann die Erfindung bei einer Tunnelbelüftungsanlage 100 ein, insbesondere ausfahrbares, Rädersystem R vorsehen, um den Ventilator 10 und/oder den Motor 20 einzeln oder gemeinsam zu bewegen.

Wie es die Figur 3 weiterhin zeigt, können im Rahmen einer erfindungsgemäßen Tunnelbelüftungsanlage 100 mehrere Ventilatoren 10 vorgesehen sein, die bspw. hintereinander angeordnet sein können, um den Frischluftbedarf entlang des Tunnels zu decken und die Strömungskennlinie der Gesamtanlage zu verbessern.

Gemäß der Figur 3 kann für jeden von den mehreren Ventilatoren 10 jeweils ein Motor 20 vorgesehen sein. Grundsätzlich ist es aber auch denkbar, dass ein gemeinsamer Motor 20 für mehrere Ventilatoren 10 vorgesehen sein kann.

Wiederum für jeden von den mehreren Motoren 20 kann jeweils eine Brennstoffzelleneinheit 30 vorgesehen sein. Grundsätzlich ist es aber auch dabei denkbar, dass eine gemeinsame Brennstoffzelleneinheit 30 für mehrere Motoren 20 vorgesehen sein kann. Dabei kann von der Brennstoffzelleneinheit 30 jeweils ein Kabel 33 für jeden von den mehreren Motoren 20 durchgeführt werden.

Wie es die Figur 4 andeutet, kann ein Anhänger 101, bspw. in Form eines Trolleys, vorgesehen sein, welcher dazu ausgeführt ist, den Ventilator 10 und/oder den Motor 20 der Tunnelbelüftungsanlage 100 zu transportieren. Der Anhänger 101 kann hierzu eine Kupplung 102 zur Anbindung an eine auf Schienen fahrende Arbeitsmasche 110 aufweisen.

Die voranstehende Erläuterung der Ausführungsformen beschreibt die vorliegende Erfindung ausschließlich im Rahmen von Beispielen. Selbstverständlich können einzelne Merkmale der Ausführungsformen, sofern technisch sinnvoll, frei miteinander kombiniert werden, ohne den Rahmen der vorliegenden Erfindung zu verlassen.

### Bezugszeichenliste

- 10: Ventilator
- 11: Schutzgitter

- 20: Motor
- 21: Elektromotor
- 22: Verbrennungsmotor
- 23: Brennstofftank
- 24: Sauerstofftank

- 30: Brennstoffzelleneinheit
- 31: elektrischer Anschluss
- 32: Wasserausscheidungsreservoir
- 33: Kabel

- 40: Sensoreinheit
- 50: Steuereinheit
- 60: Leuchteinheit
- 100: Tunnelbelüftungsanlage
- 101: Anhänger
- 102: Kupplung
- 110: Arbeitsmasche

- E: elektrischer Energiespeicher
- FS: Füllstandsensor
- F1: Filtereinheit
- F2: weitere Filtereinheit
- H2: Brennstoff
- R: Rädersystem
- SG: Startergenerator
- T: Temperiersystem
- W1: Eingangswelle
- W2: Ausgangswelle

## Patentansprüche

1. Tunnelbelüftungsanlage (100), aufweisend:
Mindestens einen Ventilator (10) zum Ansaugen und/oder Absaugen von Luft und
einen Motor (20) zum Antreiben des Ventilators (10),
**dadurch gekennzeichnet,**
**dass** der Motor (20) mithilfe eines Brennstoffs (H2), insbesondere Wasserstoff, angetrieben wird.

2. Tunnelbelüftungsanlage (100) nach Anspruch 1,
**dadurch gekennzeichnet,**
**dass** der Motor (20) in Form eines Elektromotors (21) ausgebildet ist und/oder dass der Motor (20) in Form eines Verbrennungsmotors (22), insbesondere eines Ottomotors oder einer Gasturbine ausgebildet ist, der mit dem Brennstoff (H2) direkt angetrieben wird,
wobei insbesondere der Motor (20) eine Ausgangswelle (W2) aufweist, die in einer mechanischen Wirkverbindung, insbesondere über ein Getriebe, mit einer Eingangswelle (W1) des Ventilators (10) steht oder direkt mit der Eingangswelle (W1) des Ventilators (10) drehfest verbunden ist,
und/oder dass für den Motor (20) ein Startergenerator (SG) vorgesehen ist, um den Motor (20) zu beschleunigen und/oder einen elektrischen Energiespeicher (E) aufzuladen.

3. Tunnelbelüftungsanlage (100) nach Anspruch 2,
**dadurch gekennzeichnet,**
**dass** eine, insbesondere modular aufgebaute, Brennstoffzelleneinheit (30) vorgesehen ist, die den Brennstoff (H2) nutzt, um den Motor (20) mit elektrischer Energie zu versorgen,
wobei insbesondere die Brennstoffzelleneinheit (30) ein Wasserausscheidungsreservoir (32) aufweist,
wobei bevorzugt das Wasserausscheidungsreservoir (32) einen Rückführungspfad zur Brennstoffzelleneinheit (30) für ein Wassermanagement der Brennstoffzelleneinheit (30) aufweist,
und/oder dass die Brennstoffzelleneinheit (30) mindestens einen elektrischen Anschluss (31), insbesondere in Form einer Steckdose, aufweist, um mindestens einen Verbraucher neben dem Motor (20) mit elektrischer Energie zu versorgen,
und/oder dass die Brennstoffzelleneinheit (30) ein Temperiersystem (T) aufweist, um die Brennstoffzelleneinheit (30) auf eine geeignete Betriebstemperatur zu temperieren.

4. Tunnelbelüftungsanlage (100) nach einem der vorhergehenden Ansprüche,
**dadurch gekennzeichnet,**
**dass** ein elektrischer Energiespeicher (E) vorgesehen ist, um den Motor (20), bspw. bei Ausfall oder beim Betanken einer Brennstoffzelleneinheit (30), mit elektrischer Energie zu versorgen und/oder um den Motor (20) über einen Startergenerator (SG) zu beschleunigen.

5. Tunnelbelüftungsanlage (100) nach einem der vorhergehenden Ansprüche,
**dadurch gekennzeichnet,**
**dass** eine Sensoreinheit (40) vorgesehen ist, um den Brennstoffgehalt in der die Tunnelbelüftungsanlage (100) angrenzenden Luft zu sensieren und/oder die Luftqualität der die Tunnelbelüftungsanlage (100) angrenzenden Luft zu untersuchen.

6. Tunnelbelüftungsanlage (100) nach einem der vorhergehenden Ansprüche,
**dadurch gekennzeichnet,**
**dass** ein, insbesondere modular aufgebauter, Brennstofftank (23) für den Brennstoff (H2), vorzugsweise mit mehreren austauschbar ausführbaren Tankflaschen, vorgesehen ist,
wobei insbesondere mindestens ein Füllstandsensor (FS) für den Brennstofftank (23), insbesondere ein Füllstandsensor (FS) für jede Tankflasche des Brennstofftanks (23), vorgesehen ist.

7. Tunnelbelüftungsanlage (100) nach einem der vorhergehenden Ansprüche,
**dadurch gekennzeichnet,**
**dass** ein Sauerstofftank (24) vorgesehen ist, um insbesondere eine Brennstoffzelleneinheit (30) mit einem sauerstoffhaltigen Reaktanten zu versorgen.

8. Tunnelbelüftungsanlage (100) nach einem der vorhergehenden Ansprüche,
**dadurch gekennzeichnet,**
**dass** eine Steuereinheit (50) vorgesehen ist, die dazu ausgeführt ist, die Tunnelbelüftungsanlage (100) in Abhängigkeit von Eingabebefehlen eines Benutzers und/oder in Abhängigkeit von Sensordaten einer Sensoreinheit (40), insbesondere automatisch und/oder autonom, anzusteuern.

9. Tunnelbelüftungsanlage (100) nach einem der vorhergehenden Ansprüche,
**dadurch gekennzeichnet,**
**dass** eine Leuchteinheit (60) vorgesehen ist, um mindestens einen Bereich um die Tunnelbelüftungsanlage (100) herum auszuleuchten,
wobei insbesondere die Leuchteinheit (60) dazu ausgeführt ist, eine Präsenz eines Benutzers in einem Bereich um die Tunnelbelüftungsanlage (100) herum zu erfassen.

10. Tunnelbelüftungsanlage (100) nach einem der vorhergehenden Ansprüche,
**dadurch gekennzeichnet,**
**dass** eine Filtereinheit (F1) vorgesehen ist, um die durch den Ventilator (10) angesaugte Luft zu filtern,
und/oder dass eine weitere Filtereinheit (F2) vorgesehen ist, um die Luft entsprechend den Erfordernissen einer Brennstoffzelleneinheit (30) zu filtern.

11. Tunnelbelüftungsanlage (100) nach einem der vorhergehenden Ansprüche,
**dadurch gekennzeichnet,**
**dass** der mindestens eine Ventilator (10) dazu ausgeführt ist, die Luft in einen Tunnel anzusaugen oder die Luft aus dem Tunnel abzusaugen,
und/oder dass der mindestens eine Ventilator (10) ein Schutzgitter (11) aufweist, und/oder dass der mindestens eine Ventilator (10) ein Stellsystem aufweist, um die Luftflussrichtung einzustellen.

12. Tunnelbelüftungsanlage (100) nach einem der vorhergehenden Ansprüche,
**dadurch gekennzeichnet,**
**dass** der mindestens eine Ventilator (10) dazu ausgeführt ist, zwischen einer Ansaugseite und einer Druckseite ein Druckverhältnis zwischen 1 und 1,3, insbesondere zwischen 1 und 1,1, vorzugsweise 1,03, aufzubauen,
und/oder dass der mindestens eine Ventilator (10) als ein Axialventilator ausgeführt ist, und/oder dass der mindestens eine Ventilator (10) derart, insbesondere mit großflächigen Schaufeln, ausgeführt ist, um bei einer, relativ kleinen, Drehzahl zwischen 1 bis 10 Umdrehungen pro Minute, insbesondere 1 bis 3 Umdrehungen pro Minute, einen großen Volumenstrom an Luft von 40 bis 100 m³ pro Minute, vorzugsweise 70 bis 100 m³ pro Minute, zu befördern.

13. Tunnelbelüftungsanlage (100) nach einem der vorhergehenden Ansprüche,
**dadurch gekennzeichnet,**
**dass** ein, insbesondere ausfahrbares, Rädersystem (R) vorgesehen ist, um den Ventilator (10) und/oder den Motor (20) zu bewegen,
und/oder dass mehrere Ventilatoren (10) hintereinander angeordnet sind, wobei insbesondere für jeden von den mehreren Ventilatoren (10) jeweils ein Motor (20) vorgesehen ist.

14. Tunnelbelüftungsanlage (100) nach einem der vorhergehenden Ansprüche,
**dadurch gekennzeichnet,**
**dass** ein Anhänger (101), insbesondere in Form eines Trolleys, vorgesehen ist, um den Ventilator (10) und/oder den Motor (20) der Tunnelbelüftungsanlage (100) zu transportieren,
wobei insbesondere der Anhänger (101) eine Kupplung (102) zur Anbindung an eine auf Schienen fahrende Arbeitsmasche (110) aufweist.

15. Verfahren zum Belüften von Tunneln und/oder Schachtanlagen mithilfe einer Tunnelbelüftungsanlage (100), insbesondere nach einem der vorhergehenden Ansprüche, aufweisend:
mindestens einen Ventilator (10) zum Ansaugen und/oder Absaugen von Luft und
einen Motor (20) zum Antreiben des Ventilators (10),
**dadurch gekennzeichnet,**
**dass** der Motor (20) mithilfe eines Brennstoffs (H2), insbesondere Wasserstoff, angetrieben wird.
